# FASCICULE DE BREVET EUROPEEN

(11) **EP 1 289 391 B1**
(45) Date de publication et mention de la délivrance du brevet: **27.07.2005**
(21) Numéro de dépôt: 01945419.8
(22) Date de dépôt: 13.06.2001
(51) Int. Cl.: A45D 26/00

(54) **APPAREIL A EPILER A PINCES PORTEES PAR UNE CHAINE**
EPILATIONSAPPARAT MIT AUF EINER KETTE ANGEORDNETEN PINZETTEN
DEPILATORY APPARATUS WITH PLUCKING MEMBERS BORNE BY A CHAIN

(30) Priorité: 15.06.2000 FR 0007651
(43) Date de publication de la demande: 12.03.2003
(73) Titulaire: SEB S.A., 69130 Ecully (FR)
(72) Inventeur: DJERORO, Amar, F-69700 Givors (FR); MANDICA, Franck, 69130 Ecully (FR)
(74) Mandataire: Kiehl, Hubert
(86) Numéro de dépôt international: PCT/FR2001/001836
(87) Numéro de publication internationale: WO 2001/095758

(56) Documents cités:
- EP-A- 0 147 285
- FR-A- 2 215 914
- FR-A- 2 631 528
- FR-A- 2 678 822

## Description

La présente invention est relative à un appareil à épiler à pinces d'arrachage susceptible d'être tenu à la main et destiné à éliminer les poils superflus du corps humain.

On connaît par exemple par le brevet EP0147285 les épileurs qui comportent des pinces sous forme de lames ou de disques disposés sur un rouleau rotatif, les pinces étant amenées à se fermer et s'ouvrir périodiquement de manière à serrer les poils à proximité de la peau pour les arracher de par la rotation du rouleau et, respectivement, d'évacuer les poils arrachés.

Ces appareils par l'action localisée de leur rouleau ne permettent pas de traiter des surfaces importantes d'un coup. Par ailleurs la disposition habituelle des cames de commande en bout de rouleau ne laisse pas beaucoup de place aux rampes de ces cames pour se développer, de sorte qu'elles ont de fortes pentes. Ceci limite les vitesses périphériques des rouleaux et une grande vitesse d'arrachage favorable à une moindre douleur est difficile à obtenir.

On connaît par exemple par le brevet FR2646065 les épileurs dont les bords libres des lames d'arrachage oscillent le long d'une surface sensiblement plane.

Mais les lames étant en contact permanent avec la peau, les poils arrachés ont des difficultés à se dégager de la zone de pincement, ce qui encombre les lames et diminue l'efficacité de l'appareil.

On connaît par exemple par le brevet US5254124 les épileurs dont les pinces sont en bout d'un disque ou d'un cylindre.

Mais dans ce type d'appareil les pinces sont aussi en contact permanent avec la peau et les poils arrachés sont difficilement évacués.

On connaît les épileurs à bande tel que celui décrit dans le brevet FR2631528. Dans ce document une courroie est en contact de pression sur plusieurs rouleaux de petit diamètre qu'elle entraîne en rotation. Les petits rouleaux disposés parallèlement définissent une zone d'épilation qui peut être plane. Les poils qui s'engagent entre la bande et les rouleaux sont arrachés par le mouvement de la courroie.

Mais le pincement des poils s'effectuant entre la bande et les rouleaux, ce pincement est quelque peu éloigné de la peau qui s'étire ce qui provoque des douleurs à l'arrachage des poils. Par ailleurs les poils arrachés ont tendance à s'enrouler autour des petits rouleaux, diminuant l'efficacité de l'appareil qu'il est difficile de nettoyer.

Le but de la présente invention est un épileur à pinces d'arrachage, les pinces étant périodiquement dégagées de la peau pouvant comporter plusieurs fenêtres d'arrachage susceptibles d'être utilisées pour des zones restreintes de la peau ou pour des zones larges de la peau

Ces buts sont atteints avec un appareil à épiler comportant un boîtier, un moteur électrique mettant en mouvement une tête d'épilation à pinces d'arrachage, la partie mobile de la tête étant supportée par deux flasques latéraux, chaque pince comprenant au moins une lame mobile actionnée par des moyens mécaniques pour obtenir la fermeture ou l'ouverture des pinces, lesdits moyens mécaniques comprenant dans au moins un flasque des premiers moyens de commande faisant office de came et sur la partie mobile de la tête d'épilation des seconds moyens d'actionnement recevant le mouvement dû à la came et le transmettant aux lames mobiles, les pinces étant rappelées dans une position d'ouverture ou de fermeture par des moyens élastiques, du fait que les pinces à épiler situées sur une même génératrice, ainsi que leurs moyens d'actionnement et leurs moyens élastiques, sont montés dans un support commun avec lequel ils forment un module, et du fait que les modules sont articulés entre eux côte à côte et forment une chaîne.

Dans ce qui suit, pour simplifier, on entend, par surface enveloppe, une surface réglée enveloppant la tête d'épilation et qui est générée par une droite se déplaçant en translation ou en rotation ou par une combinaison des deux mouvements.

Cette conception modulaire de la tête d'épilation permet la réalisation de nombreuses variantes d'appareils. Par exemple, en changeant le nombre de modules on change le nombre de pinces et on peut faire varier la taille de la tête d'épilation. Chaque module peut ne comporter qu'un faible nombre de lames, ce faible nombre étant compensé par un nombre plus important de modules. La zone d'épilation peut avoir un profil quelconque. Un seul outil de fabrication est nécessaire pour obtenir différentes versions d'appareils.

Dans une première version, les seconds moyens d'actionnement comportent des poussoirs agissant sur les lames mobiles en prenant appui sur la surface de travail de cames solidaires des flasques latéraux, cette surface de travail étant sensiblement parallèle aux flasques et comportant des protubérances.

Dans une version préférentielle, les premiers moyens de commande sont des cames dont la surface de travail est perpendiculaire aux flasques et les seconds moyens d'actionnement comportent un renvoi de mouvement transformant le mouvement initial sensiblement parallèle aux flasques dû aux premiers moyens en un mouvement des lèvres de lames mobiles sensiblement perpendiculaire aux flasques.

Cette disposition évite d'induire des efforts tendant à déplacer la partie mobile de la tête d'épilation, à écarter les flasques et susceptibles de solliciter mécaniquement la structure de l'appareil.

La surface de travail des cames étant perpendiculaire aux flasques, les efforts principaux exercés sur cette surface sont parallèles aux flasques et ne tendent pas à les écarter.

De préférence le renvoi de mouvement est un levier pivotant autour d'un axe

L'utilisation d'un levier permet le renvoi du mouvement. La lèvre d'une lame mobile se déplace parallèlement à la peau, et l'extrémité du levier se déplace sensiblement dans un plan parallèle aux flasques. Les efforts longitudinaux de serrage des pinces sont équilibrés par l'axe de rotation appartenant à la partie mobile de la tête d'épilation. Par ailleurs l'utilisation d'un levier permet d'amplifier le mouvement de la pince et de diminuer les efforts sur la came de commande. Les mouvements, étant amplifiés, deviennent grands devant les tolérances de fabrication des pièces et les jeux, ainsi que devant l'usure. La fiabilité de l'appareil est augmentée.

De préférence l'appareil comporte autant de moyens d'actionnement qu'il y a de lames mobiles auxquelles ils sont respectivement associés, ces seconds moyens étant actionnés par les mêmes premiers moyens de commande.

Les lames mobiles étant actionnées indépendamment les unes des autres, une pince encombrée n'affecte pas le serrage des autres pinces. L'efficacité est augmentée. Les efforts sur chaque moyen d'actionnement sont faibles, le moteur est sollicité régulièrement et la durée de vie est augmentée.

De préférence chaque lame mobile est associée à un levier faisant avec ce dernier un sous ensemble monobloc pivotant autour d'un axe.

Chaque lame est alors mobile en oscillation autour de l'axe. La construction est très simple, robuste, et ne nécessite qu'un jeu de fonctionnement facilement contrôlable. Dans une variante, l'extrémité du levier comporte un galet pour limiter le frottement sur la came de commande.

Dans une autre version, les lames mobiles dont les lèvres sont situées sur une même génératrice de la surface enveloppe de la tête d'épilation, sont associées à au moins une coulisse.

La coulisse se déplace perpendiculairement aux flasques et entraîne les lames mobiles dans une oscillation autour du pied de chaque lame ou dans une translation.

De préférence les pinces sont normalement fermées sous l'action d'un moyen élastique tel qu'un ressort et les moyens mécaniques agissent pour ouvrir les pinces.

Les pinces étant fermées sous l'action d'un ressort, la pression de serrage des poils est constante dans le temps et bien maîtrisée sans que des réglages soient nécessaires au montage ou pendant l'utilisation. Elle ne dépend pas de la course des lames ni du degré d'usure des moyens mécaniques d'ouverture, la fiabilité est augmentée. L'effort de fermeture des pinces par le ressort est déterminé de manière à assurer un serrage optimum permettant de bien saisir tous types de poils, sans pour autant les couper lors de l'arrachage.

A l'ouverture des pinces les moyens mécaniques agissent à l'encontre du ressort de serrage dont l'effort est sensiblement constant. Les efforts d'ouverture mis en jeu sont donc parfaitement contrôlés. L'ouverture des pinces peut être relativement lente permettant des pentes modérées sur les cames et autorisant des vitesses linéaires importantes des pinces. La fermeture sous l'action des ressorts peut être brutale, les poils sont alors saisis et arrachés franchement ce qui minimise la douleur.

Les ressorts peuvent s'appliquer directement contre la pince mobile ou sur une pièce des moyens d'actionnement telle que la coulisse ou le levier.

De préférence les pinces s'ouvrent dans une région qui n'est pas utilisée lors de l'épilation.

Cette disposition permet l'évacuation des poils arrachés hors de la zone d'épilation.

De préférence les pinces sont décalées latéralement de façon à ce que d'une pince d'une génératrice à celle de la suivante les zones de pincement se complètent au dessus de la surface à épiler.

En décalant la zone de pincement des pinces qui se présentent successivement on obtient un balayage complet de la zone à épiler.

De préférence, les pinces étant réparties sur des génératrices différentes de la partie mobile de la tête d'épilation, deux pinces sont disposées sur chaque génératrice concemée.

Cette disposition limite le nombre de pinces par module ce qui limite les efforts sur les cames. Le mouvement plus doux peut être plus rapide.

De préférence les deux pinces d'arrachage sont fermées simultanément au moment de leur passage dans la zone à épiler.

Les pinces peuvent être actionnées chacune par une came située dans un flasque et dans l'autre.

Avantageusement la tête d'épilation comporte une fenêtre d'épilation située sur une partie plane ou légèrement bombée de sa surface enveloppe, la fenêtre comportant plusieurs zones de fermeture des pinces.

On obtient ainsi facilement l'épilation sur une zone étendue de la peau.

Avantageusement la tête d'épilation comporte une fenêtre d'épilation située sur une partie à forte courbure de sa surface enveloppe.

L'appareil permet alors l'épilation précise de zones étroites de la peau.

Avantageusement la partie mobile de la tête d'épilation présente une section enveloppe dont un côté est rectiligne ou légèrement bombé et relié à un autre côté par une portion de forte courbure.

La section peut être oblongue, elliptique, ovale ou prendre une forme triangulaire aux angles arrondis. Elle peut être conçue selon toutes les possibilités que permet une chaîne.

Ces formes permettent de placer des zones de pincement où l'arrachage se produit dans des conditions différentes appropriées à des usages différents. Elles permettent aussi d'allonger la chaîne en augmentant le nombre de modules, ce qui nécessite moins de pinces par module en permettant un mouvement plus doux et plus rapide.

De préférence la tête d'épilation comporte une région comportant plusieurs bandes de pincement perpendiculaires aux flasques où les pinces se ferment, et une région d'étendue réduite comportant une seule bande de pincement où les pinces se ferment, les régions étant susceptibles d'être appliquées sur la peau selon respectivement une zone étendue et une zone d'étendue réduite.

Avec un appareil prévu avec une première fenêtre d'épilation pour épiler des zones restreintes de la peau et une deuxième fenêtre prévue pour épiler des zones plus étendues, les deux fenêtres n'étant pas utilisées simultanément, l'évacuation des poils arrachés hors de la zone d'épilation est toujours assurée. Sinon, une zone d'ouverture des pinces spécifiquement dédiée à l'évacuation des poils est prévue.

L'invention sera mieux comprise au vu des exemples ci après et des dessins annexés.
La figure 1 est une vue en perspective d'une tête d'épilation.
La figure 2 est une vue en perspective selon un autre point de vue de la tête d'épilation.
La figure 3 est une coupe d'un premier appareil selon l'invention.
La figure 4 est une vue de côté de la partie mécanique du même appareil, la partie avant du boîtier étant enlevée.
La figure 5 est une coupe d'un deuxième appareil selon l'invention.
La figure 6 est une vue partielle en coupe d'un troisième appareil selon l'invention, le plan de coupe passant par un jeu de pinces fermées.
La figure 7 est une vue partielle en coupe du troisième appareil, le plan de coupe passant par un jeu de pinces ouvertes.
La figure 8 est une vue de côté de la partie mécanique du troisième appareil, la partie avant du boîtier étant enlevée.

Comme on peut le voir en figure 1 une tête d'épilation d'un appareil selon l'invention est composée de plusieurs modules 100 ayant une forme globale de prisme droit. Les modules portant les pinces d'arrachage sont articulés entre eux côte à côte et forment une chaîne qui circule entre deux flasques 40, 41. La surface enveloppe de la chaîne est alors un prisme droit à section de préférence oblongue présentant des rayons de courbure variables.

Dans une première réalisation de l'invention représentée en figures 3 et 4, l'appareil comporte un boîtier 1 comprenant un moteur 2 entraînant la tête d'épilation via un jeu de pignons 3. Une structure interne 4 au boîtier 1 supporte le moteur 2, les pignons 3 et deux flasques 40,41 entre lesquels la partie mobile de la tête d'épilation se déplace.

La tête d'épilation comporte un arbre d'entraînement d'axe 5 comportant une roue dentée 6 à chaque extrémité, et plusieurs modules tels que 100 montés côte à côte suivant des génératrices parallèles à l'axe 5 et reliés entre eux par des articulations d'axe 102 pour former une chaîne. Chaque module comporte des éléments d'engrenage 103 susceptibles de venir en liaison avec chaque roue dentée 6, de sorte que la chaîne est entraînée extérieurement par les roues dentées 6. Les flasques 40,41 comportent chacun une rainure 402 dans laquelle circulent les extrémités des axes d'articulation 102 ce qui assure le guidage de la chaîne.

Dans une version différente la chaîne est entraînée intérieurement, par exemple en disposant les éléments d'engrenage 103 des modules 100 orientés vers l'intérieur afin de venir en liaison avec au moins une roue d'entraînement située à l'intérieur de la chaîne, roue d'entraînement qui reçoit le mouvement du moteur 2 via un jeu de pignons. Dans une variante avantageuse, la roue d'entraînement est une roue dentée située à l'intérieur de la chaîne, notamment au centre de la face active, ce qui permet de réduire les efforts ainsi que les frottements dans les mécanismes de la chaîne. Dans une autre variante, deux roues d'entraînement sont placées avec leurs axes de rotation aux centres de courbure de la chaîne.

Chaque module comporte un corps tel que 101 portant une série de lames fixes 110 associées à une série de lames mobiles 111 pour former une série de pinces à épiler. Les lames mobiles sont portées par une coulisse 104 qui est rappelée par un ressort 105 de sorte que les pinces formées par les lames 110,111 soient normalement fermées. La coulisse 104 est reliée rigidement à un poussoir 106 dirigé vers un flasque.

Les lames mobiles sont encastrées par exemple par surmoulage sur la coulisse 104. Dans une version différente les lames sont articulées à leur pied sur le corps 101 et la coulisse les entraîne dans un mouvement oscillant pour écarter les lèvres extemes des pinces

Dans une version voisine la coulisse ne comporte qu'une seule lame mobile.

Avantageusement la première lame 112 de chaque module est positionnée à une distance 113 différente depuis l'extrémité 114 de la partie mobile de la tête à épiler. De préférence les lames des différentes séries sont écartées suivant le même pas 115. Cette distance 113 est choisie pour que les différentes séries de lames balaient des zones de pincement de largeur 116 à des emplacements différents et complémentaires sur la peau.

Un flasque 40 porte une came 400 dont la face active lui est sensiblement parallèle mais munie de protubérances 401. Chaque protubérance correspond à une zone où les pinces doivent être ouvertes. Les extrémités des poussoirs 106 circulent à proximité immédiate de la came 400, de sorte qu'ils soient actionnés par la ou les protubérances 401.

Dans une version voisine les deux flasques sont munis d'une came et les modules sont montés alternativement de façon à ce que les poussoirs soient concernés par l'une ou l'autre des cames.

Dans une autre version dérivée de la précédente, les deux flasques sont munis chacun d'une came et chaque module comporte deux coulisses liées chacune à un poussoir. Les poussoirs de chaque module sont concernés respectivement par les cames des deux flasques. Dans cette version un module comporte deux séries de une ou plusieurs pinces. Le module présente alors une symétrie par rapport à un plan médian de la tête d'épilation.

Lorsque l'utilisatrice met l'appareil en marche, les pignons 6 sont en rotation, entraînant les modules 100 le long de la came 400. Les lames mobiles 111 sont normalement en contact serré contre les lames fixes 110, étant rappelées par le ressort 105. L'extrémité du poussoir 106 est libre mais suit de près la surface de la came 400.

Lorsqu'un module arrive dans la fenêtre d'épilation, la protubérance 401 de la came 400 agit sur le poussoir 106 qui déplace alors la coulisse 104 contre l'action du ressort 105 entraînant les lames 111 dans un mouvement d'ouverture des pinces d'amplitude 116. Les pilosités peuvent alors s'introduire entre les lames 110,111. Lorsque l'extrémité du poussoir 106 échappe à l'action de la protubérance 401, les pinces formées par les lames 110, 111 se referment en enserrant les poils, sous l'action du ressort 105. Le mouvement d'entraînement de la tête d'épilation arrache alors les poils.

Lorsque les pinces sont fermées, il existe un jeu entre l'extrémité du poussoir 106 et la came 400. Le ressort 105 peut alors pleinement exercer son effort sur les poils serrés entre les lames. Le frottement du poussoir 106 sur la came 400 se réduit à un frottement sur la protubérance 401. Avantageusement le frottement est réduit par l'adjonction d'un galet 107 en bout du poussoir 106.

Dans une deuxième réalisation de l'invention représentée en figure 5, l'appareil diffère de la réalisation précédente par la conception des modules et des cames.

Chaque module comporte un corps 101 portant une série de lames fixes 110 associées à une série de lames mobiles 111 pour former une série de pinces à épiler. Les lames mobiles sont portées par une coulisse 104 qui est rappelée par un ressort 105 de sorte que les pinces formées par les lames 110, 111 soient normalement fermées. Chaque corps de module 101 supporte un axe 117 autour duquel oscille un levier 118. Ce levier est lié à la coulisse 104 par un engrenage.

L'extrémité libre 119 du levier 118 est orientée pour que son mouvement d'oscillation soit sensiblement perpendiculaire au mouvement de la coulisse 104 et donc des lames mobiles 111.

Les lames mobiles sont encastrées par exemple par surmoulage sur la coulisse 104. Dans une version différente les lames sont articulées à leur pied sur le corps 101 et la coulisse les entraîne dans un mouvement oscillant pour écarter les lèvres externes des pinces

Dans une version voisine la coulisse ne comporte qu'une seule lame mobile.

Avantageusement la première lame 112 de chaque module est positionnée à une distance 113 différente depuis l'extrémité 114 de la partie mobile de la tête à épiler. De préférence les lames des différentes séries sont écartées suivant le même pas 115. Cette distance 113 est choisie pour que les différentes séries de lames balaient des zones de pincement de largeur 116 à des emplacements différents et complémentaires sur la peau.

Un flasque 40 porte une came 400 dont la face active munie de protubérances lui est sensiblement perpendiculaire. Chaque protubérance correspond à une zone où les pinces doivent être ouvertes. Les extrémités 119 des leviers 118 circulent à proximité immédiate du pourtour de la came 400, de sorte qu'ils soient actionnés par la ou les protubérances.

Dans une version voisine les deux flasques sont munis d'une came et les modules sont montés alternativement de façon à ce que les leviers soient concernés par l'une ou l'autre des cames.

Dans une autre version dérivée de la précédente, les deux flasques sont munis chacun d'une came et chaque module comporte deux coulisses liées chacune à un levier. Les leviers de chaque module sont concernés respectivement par les cames des deux flasques. Dans cette version un module comporte deux séries de une ou plusieurs pinces. Le module présente alors une symétrie par rapport à un plan médian de la tête d'épilation.

Lorsque l'utilisatrice met l'appareil en marche, l'arbre d'axe 5 est en rotation, entraînant les modules le long de la came 400. Les lames mobiles 111 sont normalement en contact serré contre les lames fixes 110, étant rappelées par le ressort 105. L'extrémité 119 du levier 118 est libre mais suit de près la surface de la came 400.

Lorsqu'un module arrive dans la fenêtre d'épilation, la protubérance de la came 400 agit sur le levier 118 en le faisant pivoter autour de l'axe 117. Le levier 118 déplace alors la coulisse 104 contre l'action du ressort 105 entraînant les lames 111 dans un mouvement d'ouverture des pinces, de course 116. Les pilosités peuvent alors s'introduire entre les lames 110, 111. Lorsque l'extrémité 119 du levier 118 échappe à l'action de la came 400, les pinces formées par les lames 110, 111 se referment en enserrant les poils, sous l'action du ressort 105. Le mouvement d'entraînement de la tête d'épilation arrache alors les poils.

Dans ces déplacements, le levier 118 transforme le mouvement des lames 111 et de la coulisse 104 en un mouvement perpendiculaire de l'extrémité 119 en contact avec la came 400. L'axe 117 étant fixé dans le module, aucun effort dans le sens du déplacement des lames n'est transmis à la came ni à la structure de l'appareil. Les efforts perpendiculaires à la surface de la came 400 et sensiblement parallèles au flasque 40 sont équilibrés essentiellement par les axes 102 au travers du flasque 40 qui est donc la seule pièce principalement sollicitée pour commander les lames.

Par ailleurs le levier 118 permet d'amplifier le mouvement de déplacement des lames et d'en diminuer les efforts sur la came 40. Afin d'assurer une bonne fermeture des pinces, il existe un jeu entre l'extrémité 119 du levier 118 et la came 400 pendant cette fermeture. Le ressort 105 peut alors pleinement exercer son effort sur les poils serrés entre les lames. Le frottement du levier 118 sur la came 400 se réduit à un frottement sur la ou les protubérances.

La réduction du frottement, des efforts, la maîtrise de leur direction et le peu de sollicitation de la structure de l'appareil font de ce dernier un outil fiable et efficace.

Dans une troisième réalisation préférentielle représentée en figures 6, 7 et 8, l'appareil diffère de la deuxième réalisation de l'invention par la conception des modules et des cames.

Chaque module comporte un corps 101 portant deux lames fixes 110 associées respectivement à deux lames mobiles 111 pour former deux pinces à épiler. Chaque lame mobile est portée par un levier 118 rappelé par un ressort 105 de sorte que les pinces formées par les lames 110, 111 soient normalement fermées. Chaque levier 118 oscille autour d'un axe 117 supporté par le corps de module 101. L'extrémité libre 119 du levier 118 est orientée par rapport à l'axe 117 pour que son mouvement d'oscillation soit sensiblement perpendiculaire au mouvement de la lèvre externe de la lame mobile associée 111.

Chaque lame mobile est encastrée par exemple par surmoulage sur son levier 118 avec lequel elle forme un sous ensemble monobloc.

Avantageusement la première lame du module est positionnée à une distance 113 différente sur chaque module 100 depuis l'extrémité 114 de la partie mobile de la tête à épiler. Cette distance 113 est choisie pour que les pinces des différents modules 100 balaient des zones de largeur 116 à des emplacements différents et complémentaires sur la peau.

Les flasques 40, 41 portent chacun une came 400 dont la face active perpendiculaire aux flasques est munie d'au moins une protubérance 401. Chaque protubérance correspond à une zone où les pinces doivent être ouvertes. Les extrémités 119 des leviers 118 circulent à proximité immédiate du pourtour de la came 400 la plus proche de la lame mobile correspondante, de façon à être actionnées par les protubérances 401.

Dans une version, les cames 400 sont d'épaisseur suffisante pour qu'elles se rejoignent au plan médian de l'appareil, servant ainsi d'entretoise aux deux flasques.

Le boîtier 1 comporte au voisinage de la tête d'épilation deux ouvertures 200 et 300 par où la tête d'épilation peut être appliquée sur la peau à épiler et matérialisant des fenêtres d'épilation. Une ouverture 200 est telle qu'elle permet d'appliquer une zone de forte courbure de la chaîne sur la peau. Cette ouverture comporte une seule zone de pincement due à une des protubérances 401 de la came 400. Une ouverture 300 est telle qu'elle permet d'appliquer une zone de faible courbure de la chaîne sur la peau. Cette ouverture comporte deux zones de pincement dues à deux protubérances 401 de la came 400.

Lorsque l'utilisatrice met l'appareil en marche, l'arbre d'axe 5 est en rotation, entraînant les modules 100 le long de la came 400. Les lames mobiles 111 sont normalement en contact serré contre les lames fixes 110, étant rappelées par les ressorts 105. Les extrémités 119 des leviers 118 sont libres mais suivent de près la surface des cames 400.

Lorsqu'un module arrive dans la fenêtre d'épilation, la protubérance 401 de la came 400 agit sur le levier 118 en le faisant pivoter autour de l'axe 117. Le levier 118 se déplace alors en pivotant contre l'action du ressort 105 et entraîne la lame 111 dans un mouvement d'ouverture de la pince. Les pilosités peuvent alors s'introduire entre les lames 110, 111. Lorsque l'extrémité 119 du levier 118 échappe à l'action de la protubérance 401, les pinces formées par les lames 110, 111 se referment en enserrant les poils, sous l'action du ressort 105. Le mouvement d'entraînement de la tête d'épilation arrache alors les poils.

Dans ces déplacements, le levier 118 transforme le mouvement de la lame 111 en un mouvement perpendiculaire de l'extrémité 119 en contact avec la came 400. L'axe 117 étant fixé dans le module, aucun effort dans le sens du déplacement des lames n'est transmis à la came ni à la structure de l'appareil. On retrouve donc les mêmes avantages qu'avec la réalisation précédente.

Le rappel en position de fermeture par un ressort de chaque pince permet de bien maîtriser le serrage des poils. L'utilisation d'un moyen d 'actionnement pour ouvrir chaque pince simplifie les pièces et permet des tolérances de fabrication plus aisées à satisfaire, la course d'ouverture des lames n'étant pas critique pour obtenir un bon serrage des pinces. Les faibles efforts mis en jeu permettent un défilement rapide de la chaîne propice à un arrachage des poils instantané et peu douloureux.

L'utilisatrice peut se servir de l'une ou de l'autre des fenêtres d'épilation 200, 300. La fenêtre 200 correspondant à une zone de forte courbure de la chaîne est appropriée à épiler des régions précises et limitées de la peau, tandis que la fenêtre 300 comportant plusieurs zone d'arrachage est appropriée à épiler rapidement des surfaces plus grandes.

Quand la fenêtre 200 est utilisée, les poils arrachés sont relâchés loin de la peau lorsque les modules parviennent dans la fenêtre 300 inutilisée où les pinces s'ouvrent à nouveau. Lorsque la fenêtre 300 est utilisée les poils entraînés par l'arrachage sont évacués loin de la peau lorsque les modules parviennent dans la fenêtre 200 inutilisée. L'évacuation des poils arrachés est ainsi toujours correcte.

Dans une version plus sophistiquée, la fenêtre inutilisée est coiffée par un réceptacle amovible recevant les poils arrachés en vue de leur évacuation ultérieure.

Ces descriptions montrent de façon non exhaustive la diversité des réalisations possibles tout en restant dans le cadre de l'invention tel que défini par les revendications.

## Revendications

1. Appareil à épiler comportant un boîtier (1), un moteur électrique (2) mettant en mouvement une tête d'épilation à pinces d'arrachage (110,111), la partie mobile de la tête étant supportée par deux flasques latéraux (40,41), chaque pince comprenant au moins une lame mobile (111) actionnée par des moyens mécaniques pour obtenir la fermeture ou l'ouverture des pinces, lesdits moyens mécaniques comprenant dans au moins un flasque (40) des moyens de commande (400) faisant office de came et sur la partie mobile de la tête d'épilation des moyens d'actionnement (118) recevant le mouvement dû à la came et le transmettant aux lames mobiles, les pinces étant rappelées dans une position d'ouverture ou de fermeture par des moyens élastiques, **caractérisé en ce que** les pinces d'arrachage (110, 111) situées sur une même génératrice, ainsi que leurs moyens d'actionnement (118) et leurs moyens élastiques (105), sont montés dans un support commun avec lequel ils forment un module, et **en ce que** les modules sont articulés entre eux côte à côte et forment une chaîne.

2. Appareil à épiler selon la revendication 1, **caractérisé en ce que** les moyens d'actionnement (118) comportent des poussoirs (106) agissant sur les lames mobiles (111) en prenant appui sur la surface de travail de cames (400) solidaires des flasques latéraux, cette surface de travail étant sensiblement parallèle aux flasques et comportant des protubérances.

3. Appareil à épiler selon la revendication 1, **caractérisé en ce que** les moyens de commande sont des cames (400) dont la surface de travail est perpendiculaire aux flasques et **en ce que** les moyens d'actionnement (118) comportent un renvoi de mouvement transformant le mouvement initial sensiblement parallèle aux flasques dû aux moyens de commande en un mouvement des lèvres de lames mobiles (111) sensiblement perpendiculaire aux flasques.

4. Appareil à épiler selon la revendication précédente, **caractérisé en ce que** le renvoi de mouvement est un levier (118) pivotant autour d'un axe (117).

5. Appareil à épiler selon l'une des revendications 3 à 4, **caractérisé en ce qu'**il comporte autant de moyens d'actionnement qu'il y a de lames mobiles (111) auxquelles ils sont respectivement associés, ces moyens d'actionnement étant actionnés par les mêmes moyens de commande.

6. Appareil à épiler selon la revendication précédente, **caractérisé en ce que** chaque lame mobile (111) est associée à un levier (118) faisant avec ce dernier un sous ensemble monobloc pivotant autour d'un axe (117).

7. Appareil à épiler selon la revendications 2, **caractérisé en ce que** les lames mobiles (111) dont les lèvres sont situées sur une même génératrice de la surface enveloppe de la tête d'épilation, sont associées à au moins une coulisse (104).

8. Appareil selon l'une des revendications précédentes, **caractérisé en ce que** les pinces sont normalement fermées sous l'action d'un moyen élastique tel qu'un ressort (105) et les moyens mécaniques agissent pour ouvrir les pinces.

9. Appareil à épiler selon la revendication 8, **caractérisé en ce que** les pinces (110, 111) s'ouvrent dans une région qui n'est pas utilisée lors de l'épilation.

10. Appareil à épiler selon l'une des revendications précédentes, **caractérisé en ce que** les pinces sont décalées latéralement de façon à ce que d'une pince d'une génératrice à celle de la suivante les zones de pincement (116) se complètent au dessus de la surface à épiler.

11. Appareil à épiler selon la revendication précédente, **caractérisé en ce que** les pinces (110, 111) étant réparties sur des génératrices différentes de la partie mobile de la tête d'épilation, deux pinces sont disposées sur chaque génératrice concemée.

12. Appareil à épiler selon la revendication précédente, **caractérisé en ce que** les deux pinces d'arrachage (110, 111) sont fermées simultanément au moment de leur passage dans la zone à épiler.

13. Appareil à épiler selon l'une des revendications précédentes, **caractérisé en ce que** la tête d'épilation comporte une fenêtre d'épilation (300) située sur une partie plane ou légèrement bombée de sa surface enveloppe, la fenêtre comportant plusieurs zones de fermeture des pinces.

14. Appareil à épiler selon l'une des revendications précédentes, **caractérisé en ce que** la tête d'épilation comporte une fenêtre d'épilation (200) située sur une partie à forte courbure de sa surface enveloppe.

15. Appareil à épiler selon l'une des revendications précédentes, **caractérisé en ce que** la partie mobile de la tête d'épilation présente une section enveloppe dont un côté est rectiligne ou légèrement bombé et relié à un autre côté par une portion de forte courbure.

16. Appareil à épiler selon la revendication précédente, **caractérisé en ce que** la tête d'épilation comporte sur sa surface enveloppe une région (300) comportant plusieurs bandes de pincement perpendiculaires aux flasques où les pinces se ferment, et une région d'étendue réduite (200) comportant une seule bande de pincement où les pinces se ferment, les régions étant susceptibles d'être appliquées sur la peau selon respectivement une zone étendue et une zone d'étendue réduite.

## Patentansprüche

1. Epiliergerät mit einem Gehäuse (1), einem Elektromotor (2), der einen Epilierkopf mit Zupfzangen (110, 111) in Bewegung versetzt, wobei der bewegliche Teil des Kopfes von zwei Seitenflanschen (40, 41) getragen wird, wobei jede Zange zumindest eine bewegliche Lamelle (111) enthält, die über mechanische Mittel betätigt wird, um das Schließen bzw. Öffnen der Zangen zu gewährleisten, wobei die genannten mechanischen Mittel in zumindest einem Flansch (40) als Steuerfläche wirkende Steuermittel (400) und am beweglichen Teil des Epilierkopfes Betätigungsmittel (118) enthalten, welche die auf die Steuerfläche zurückzuführende Bewegung aufnehmen und sie den beweglichen Lamellen übertragen, wobei die Zangen über elastische Mittel in eine Öffnungsstellung bzw. Schließstellung zurückgestellt werden, **dadurch gekennzeichnet, dass** die auf einer gleichen Mantellinie befindlichen Zupfzangen (110, 111) sowie ihre Betätigungsmittel (118) und ihre elastischen Mittel (105) an einem gemeinsamen Träger gelagert sind, mit dem sie ein Modul bilden, und dass die Module nebeneinander liegend aneinander angelenkt sind und eine Kette bilden.

2. Epiliergerät nach Anspruch 1, **dadurch gekennzeichnet, dass** die Betätigungsmittel (118) Schieber (106) enthalten, die auf die beweglichen Lamellen (111) einwirken, indem sie sich auf die Arbeitsfläche von fest mit den Seitenflanschen verbundenen Steuerflächen (400) abstützen, wobei diese Arbeitsfläche im wesentlichen parallel zu den Flanschen verläuft und Vorsprünge aufweist.

3. Epiliergerät nach Anspruch 1, **dadurch gekennzeichnet, dass** die Steuermittel Steuerflächen (400) sind, deren Arbeitsfläche senkrecht zu den Flanschen verläuft, und dass die Betätigungsmittel (118) eine Bewegungsumlenkung enthalten, welche die ursprüngliche, im wesentlichen parallel zu den Flanschen verlaufende und auf die Steuermittel zurückzuführende Bewegung in eine Bewegung der Lippen der beweglichen Lamellen (111) im wesentlichen senkrecht zu den Flanschen umwandelt.

4. Epiliergerät nach dem vorangehenden Anspruch, **dadurch gekennzeichnet, dass** die Bewegungsumlenkung ein um eine Achse (117) schwenkbarer Hebel (118) ist.

5. Epiliergerät nach einem der Ansprüche 3 und 4, **dadurch gekennzeichnet, dass** es ebenso viele Betätigungsmittel enthält, wie bewegliche Lamellen (11) vorhanden sind, denen sie jeweils zugeordnet sind, wobei diese Betätigungsmittel über die gleichen Steuermittel betätigt werden.

6. Epiliergerät nach dem vorangehenden Anspruch, **dadurch gekennzeichnet, dass** jede bewegliche Lamelle (111) einem Hebel (118) zugeordnet ist, der mit dieser eine um eine Achse (117) schwenkbare einteilige Untergruppe bildet.

7. Epiliergerät nach Anspruch 2, **dadurch gekennzeichnet, dass** die beweglichen Lamellen (111), deren Lippen sich auf einer gleichen Mantellinie der Mantelfläche des Epilierkopfes befinden, zumindest einer Gleitführung (104) zugeordnet sind.

8. Epiliergerät nach einem der vorangehenden Ansprüche, **dadurch gekennzeichnet, dass** die Zangen unter der Wirkung eines elastischen Mittels, wie etwa einer Feder (105), normalerweise geschlossen sind, und die mechanischen Mittel wirksam werden, um die Zangen zu öffnen.

9. Epiliergerät nach Anspruch 8, **dadurch gekennzeichnet, dass** die Zangen (110, 111) sich in einem Bereich öffnen, der beim Epilieren nicht genutzt wird.

10. Epiliergerät nach einem der vorangehenden Ansprüche, **dadurch gekennzeichnet, dass** die Zangen seitlich so versetzt sind, dass von einer Zange einer Mantellinie zur nächsten die Klemmbereiche (116) sich über der zu epilierenden Fläche ergänzen.

11. Epiliergerät nach dem vorangehenden Anspruch, **dadurch gekennzeichnet, dass** bei über unterschiedlichen Mantellinien des beweglichen Teils des Epilierkopfes verteilten Zangen (110, 111) zwei Zangen auf jeder betreffenden Mantellinie angeordnet sind.

12. Epiliergerät nach dem vorangehenden Anspruch, **dadurch gekennzeichnet, dass** die beiden Zupfzangen (110, 111) zum Zeitpunkt ihres Übertritts in den zu epilierenden Bereich gleichzeitig geschlossen werden.

13. Epiliergerät nach einem der vorangehenden Ansprüche, **dadurch gekennzeichnet, dass** der Epilierkopf ein Epilierfenster (300) enthält, das sich an einem ebenen bzw. geringfügig gewölbten Teil seiner Mantelfläche befindet, wobei das Fenster mehrere Zangenschließbereiche enthält.

14. Epiliergerät nach einem der vorangehenden Ansprüche, **dadurch gekennzeichnet, dass** der Epilierkopf ein Epilierfenster (200) enthält, das sich an einem stark gekrümmten Teil seiner Mantelfläche befindet.

15. Epiliergerät nach einem der vorangehenden Ansprüche, **dadurch gekennzeichnet, dass** der bewegliche Teil des Epilierkopfes einen Mantelquerschnitt aufweist, von dem eine Seite geradlinig bzw. geringfügig gewölbt und über einen stark gekrümmten Abschnitt mit einer weiteren Seite verbunden ist.

16. Epiliergerät nach dem vorangehenden Anspruch, **dadurch gekennzeichnet, dass** der Epilierkopf an seiner Mantelfläche einen Bereich (300) mit mehreren senkrecht zu den Flanschen verlaufenden Klemmstreifen enthält, wo sich die Zangen schließen, sowie einen schmäleren Bereich (200) mit nur einem Klemmstreifen, wo sich die Zangen schließen, wobei die Bereiche mit jeweils einem breiteren Bereich und einem schmäleren Bereich auf die Haut aufgebracht werden können.

## Claims

1. A depilatory appliance comprising a case (1) and an electric motor (2) that sets in motion a depilatory head having plucking tweezers (110, 111), the movable portion of the head being supported by two side plates (40, 41), each tweezer having at least one movable blade (111) actuated by mechanical means to close or open said tweezers, said mechanical means including camforming control means (400) in at least one side plate (40) and actuator means (118) on the movable portion of the depilatory head, said actuator means receiving the motion from the cam, and transmitting it to the movable blades, the tweezers being brought back to an open position or a closed position by resilient means,
said depilatory appliance being **characterized in that** the plucking tweezers (110, 111) that are situated on a common generator line, and also their actuator means (118) and their resilient means (105) are mounted on a common support to form a module, and **in that** the modules are hinged one to another to make up a chain.

2. A depilatory appliance according to claim 1, **characterized in that** the actuator means (118) include pushers (106) that act on the movable blades (111) by bearing against the working surfaces of cams (400) that are secured to side plates, said working surfaces being substantially parallel to the side plates, and having protuberances.

3. A depilatory appliance according to claim 1, **characterized in that** the control means are cams (400) each having a working surface that is perpendicular to the side plates, and **in that** the actuator means (118) include a motion transmitter which transforms the initial motion from the control means that is substantially parallel to the side plates into a motion of the lips of the movable blade (111) that is substantially perpendicular to the side plates.

4. A depilatory appliance according to the preceding claim, **characterized in that** the motion transmitter is a lever (118) that pivots about an axis (117).

5. A depilatory appliance according to claim 3 or claim 4, **characterized in that** it has as many actuator means as there are movable blades (111) with which said actuator means are associated respectively, said actuator means being actuated by the same respective control means.

6. A depilatory appliance according to the preceding claim, **characterized in that** each movable blade (111) is associated with a lever (118) so that together they make up a unit sub-assembly that pivots about an axis (117).

7. A depilatory appliance according to claim 2, **characterized in that** the movable blades (111) having lips situated on a common generator line of the envelope surface of the depilatory head, are associated with at least one slider (104).

8. A depilatory appliance according to any preceding claim, **characterized in that** the tweezers are normally closed through the action of resilient means, such as a spring (105), and the mechanical means act in order to open the tweezers.

9. A depilatory appliance according to claim 8, **characterized in that** the tweezers (110, 111) open in a region that is not used during depilation.

10. A depilatory appliance according to any preceding claim, **characterized in that** the tweezers are offset laterally so that the plucking zones (116) complement one another over the surface to be depilated, from one tweezer of a generator line to the tweezer of the next generator line.

11. A depilatory appliance according to the preceding claim, **characterized in that** the tweezers (110, 111) are distributed over various generator lines of the movable portion of the depilation head, and two tweezers are disposed on each generator line concerned.

12. A depilatory appliance according to the preceding claim, **characterized in that** the two plucking tweezers (110, 111) close simultaneously at the moment when they move into the zone to be depilated.

13. A depilatory appliance according to any preceding claim, **characterized in that** the depilation head includes a depilation window (300) situated on a flat, or slightly convex, portion of its envelope surface, the window having a plurality of closure zones for closing the tweezers.

14. A depilatory appliance according to any preceding claim, **characterized in that** the depilatory head includes a depilatory window (200) situated on a strongly curved portion of its envelope surface.

15. A depilatory appliance according to any preceding claim, **characterized in that** the movable portion of the depilatory head presents an envelope section having a side that is rectilinear or slightly convex and connected to another side by a strongly curved part.

16. A depilatory appliance according to the preceding claim, **characterized in that** the depilatory head includes a region (300) on its envelope surface that includes a plurality of plucking strips that are perpendicular to the side plates where the tweezers close, and a smaller region (200) that includes a single plucking strip where the tweezers close, the regions likely to be applied against the skin being a larger region and a smaller region, respectively.
